# EUROPÄISCHE PATENTSCHRIFT

(11) **EP 0 948 701 B1**
(45) Veröffentlichungstag und Bekanntmachung des Hinweises auf die Patenterteilung: **15.05.2002**
(21) Anmeldenummer: 97911051.7
(22) Anmeldetag: 12.11.1997
(51) Int. Cl.: E21B 7/20, E21D 20/00, E02D 5/76

(54) **VERFAHREN UND EINRICHTUNG ZUM GLEICHZEITIGEN BOHREN UND AUSKLEIDEN VON LÖCHERN**
PROCESS AND DEVICE FOR SIMULTANEOUSLY DRILLING AND LINING A HOLE
PROCEDE ET DISPOSITIF POUR FORER ET REVETIR EN MEME TEMPS DES TROUS

(30) Priorität: 12.11.1996 AT 197896; 18.06.1997 AT 106597
(43) Veröffentlichungstag der Anmeldung: 13.10.1999
(73) Patentinhaber: Techmo Entwicklungs- und Vertriebs GmbH, 8753 Fohnsdorf (AT); "Alwag" Tunnelausbau Gesellschaft mbH, 4061 Pasching (AT)
(72) Erfinder: MOCIVNIK, Josef, A-8753 Fohnsdorf (AT); BÖHM, Karl, A-4052 Ansfelden (AT)
(74) Vertreter: Miksovsky, Alexander, Dipl.-Ing.
(86) Internationale Anmeldenummer: AT9700247
(87) Internationale Veröffentlichungsnummer: WO9821439

(56) Entgegenhaltungen:
- WO-A-94/12760
- DE-C- 4 432 710
- US-A- 3 190 378
- US-A- 3 682 260
- US-A- 3 732 143
- US-A- 3 901 331

## Beschreibung

Die vorliegende Erfindung bezieht sich auf ein Verfahren zum Bohren, insbesondere Schlag- oder Drehschlagbohren, und Auskleiden von Löchern in Boden- oder Gesteinsmaterial, wobei durch eine an einem Bohrgestänge gelagerte Bohrkrone durch eine schlagende und/oder drehende Bewegung ein Bohrloch gebildet wird und durch ein Hüllrohr eine Auskleidung gebildet wird. Weiters bezieht sich die vorliegende Erfindung auf eine Einrichtung zum Bohren, insbesondere Schlag- oder Drehschlagbohren, und Auskleiden von Löchern in Boden- oder Gesteinsmaterial, wobei eine an einem Bohrgestänge gelagerte Bohrkrone durch eine schlagende und/oder drehende Bewegung ein Bohrloch ausbildet.

Derartige Verfahren und Einrichtungen zum Bohren, insbesondere zum Schlag- oder Drehschlagbohren, und nachfolgenden Auskleiden von Löchern in Boden- oder Gesteinsmaterial sind in unterschiedlichen Ausführungsformen bekannt siehe etwa US 3 190 378A. Hiebei wird ein sich gegebenenfalls über große Längen erstreckendes Loch bzw. eine Bohrung mit Hilfe einer Bohrkrone ausgebildet, welche an einem Bohrgestänge gelagert ist, wobei durch eine schlagende und/oder drehende Bewegung das Bohrloch gebildet wird. Beim Drehschlagbohren wird hiebei üblicherweise jeweils nach einer schlagenden Beanspruchung der Bohrkrone diese Bohrkrone um einen gewissen Winkel verdreht und wiederum mittels eines Schlagwerkzeuges beaufschlagt, wobei durch das abwechselnde Versetzen der Bohrkrone in Drehrichtung und das intermittierende Schlagen systematisch auf der von der Bohrkrone bei der Drehbewegung überstrichenen Fläche das Material zerkleinert und ausgebrochen wird. Um ein Hereinbrechen von Material in das sich gegebenenfalls über eine große Länge erstreckende Bohrloch zu vermeiden und/oder nach Fertigstellung der Bohrung eine im wesentlichen glatte und ebene Auskleidung zur Verfügung stellen zu können, wurde hiebei beispielsweise vorgeschlagen, ein entsprechend massiv ausgebildetes Hüllrohr zu verwenden, wobei beispielsweise über das Hüllrohr die schlagende Bewegung auf die Bohrkrone ausgeübt wird und somit genaugenommen das Hüllrohr einen Teil der Bohr- bzw. Vortriebseinrichtung darstellt. Es ist unmittelbar einsichtig, daß zum Einbringen der erforderlichen hohen Schlagkräfte ein derartiges Hüllrohr entsprechend massiv und dickwandig ausgebildet sein muß, woraus sich ergibt, daß ein entsprechend größerer Querschnitt gebohrt werden muß, um die Wandstärke des Hüllrohres zu berücksichtigen. Ein derartiger um die Wandstärke des Hüllrohres vergrößerter Abbauquerschnitt erfordert insbesondere bei hartem Gestein einen entsprechend größeren Zeitaufwand zur Herstellung der Bohrung und erfordert gleichzeitig eine entsprechend größere und massiv ausgebildete Bohrkrone.

Anstelle des Einsatzes eines Hüllrohres zum Einbringen der Schlagkräfte sind darüberhinaus Verfahren bekannt geworden, bei welchen in zeitaufwendigen, mehrfachen Arbeitsschritten versucht wird, nach Fertigstellung des Bohrloches die Bohrkrone aus dem Bohrloch zu entfernen und anschließend ein Auskleidungs- bzw. Hüllrohr in das Bohrloch einzubringen. Es ist unmittelbar einsichtig, daß eine derartige vorgangsweise nur in denjenigen Fällen einsetzbar ist, in welchen ein Hereinbrechen von Material in das fertiggestellte Bohrloch mit Sicherheit ausgeschlossen werden kann, wobei darüberhinaus naturgemäß ein entsprechend vergrößerter Querschnitt gebohrt werden muß, um ein nachträgliches Einbringen des Auskleidungs- oder Hüllrohres zu ermöglichen. Um ein derartiges Auskleidungs- oder Hüllrohr mit großer Länge einbringen zu können, muß dieses Rohr wiederum mit einer relativ großen Wandstärke ausgebildet sein, um ein sicheres Einbringen zu ermöglichen. Es muß somit auch in diesem Fall eine auf die Abmessungen des Hüllrohres abgestimmte Bohrkrone mit relativ großem Durchmesser eingesetzt werden.

Nach dem Einbringen des Auskleidungs- oder Hüllrohres kann beispielsweise in das Hüllrohr ein Anker eingebracht werden und zusätzlich oder alternativ auch ein entsprechend rasch abbindendes Material zum verfestigen des umliegenden Materials eingebracht werden. Alternativ kann eine derartige Auskleidung zur Aufnahme von Leitungen oder dgl. dienen oder bei Vorsehen von Perforierungen zur Ableitung von Flüssigkeiten und somit zur Drainage verwendet werden.

Die vorliegende Erfindung zielt daher darauf ab, ausgehend von einem Verfahren zum Bohren, insbesondere Schlag- oder Drehschlagbohren, und Auskleiden von Löchern in Boden- oder Gesteinsmaterial dahingehend weiterzubilden, daß schnell und einfach im wesentlichen gleichzeitig mit der Ausbildung des Bohrloches wenigstens ein Hüllrohr eingebracht werden kann. Weiters wird darauf abgezielt, ein Hüllrohr bzw. Hüllrohre mit gegenüber den bekannten Ausführungsformen verringerten Abmessungen und insbesondere verringerter Wandstärke einzusetzen, um den für das (die) Hüllrohr(e) erforderlichen zusätzlichen Aufwand beim Bohren auf ein Minimum reduzieren zu können. Diese Aufgabe wird mit den Merkmalen des Anspruchs 1 gelöst. Dadurch, daß erfindungsgemäß mit der Vortriebsbewegung beim Bohren ein mit der Bohrkrone gekoppeltes Hüllrohr durch Zugbeaufschlagung in lediglich axialer Richtung in das Bohrloch eingebracht wird, wird sichergestellt, daß unmittelbar bei Berstellung des Bohrloches bereits eine Auskleidung desselben vorgenommen werden kann, sodaß ein Hereinbrechen von gegebenenfalls losem Gestein und somit ein Verlegen des Bohrloches mit Sicherheit vermieden wird. Dadurch, daß das wenigstens eine Hüllrohr durch lediglich axiale Beaufschlagung unmittelbar durch die Bohrkrone in das Bohrloch eingebracht wird, kann weiters mit einem sehr dünnwandigen Hüllrohr das Auslangen gefunden werden, da das Hüllrohr keinerlei Kräfte, wie dies beispielsweise gemäß dem Stand der Technik der Fall war, wobei die Schlagkräfte über ein entsprechend massives Hüllrohr auf die Bohrkrone ausgeübt wurden, aufnehmen und weiterleiten muß und lediglich eine ausreichende Festigkeit aufweisen muß, um bei gegebenenfalls losem Gestein ein Knicken oder eine Verringerung des Querschnittes sicher zu vermeiden. Um nach fertiggestellter Bohrung ein einfaches Entfernen der Bohrkrone gemeinsam mit dem Bohrgestänge bei unveränderter Anordnung des Hüllrohres im Bohrloch zu gewährleisten, wird darüberhinaus erfindungsgemäß vorgeschlagen, die Bohrkrone wenigstens teilweise gemeinsam mit dem Bohrgestänge aus dem Hüllrohr zu entfernen. Zu diesem Zweck kann beispielsweise die Bohrkrone in einen im wesentlichen zentralen Teil und einen den zentralen Teil im wesentlichen ringförmig umgebenden äußeren Teil geteilt sein, sodaß nach dem Lösen des zentralen Teiles dieser Hauptbestandteil der Bohrkrone gemeinsam mit dem Bohrgestänge durch das Innere des wenigstens einen Hüllrohres aus dem Bohrloch entfernt werden kann.

Um bei einer drehenden Bewegung der Bohrkrone sicherzustellen, daß dennoch das bzw. die mit der Bohrkrone gekoppelte(n) Büllrohr(e) lediglich in axialer Richtung des Bohrloches durch eine Zugbeanspruchung im Sinne der Vortriebsbewegung beim Bohren eingebracht wird, wird darüberhinaus bevorzugt vorgeschlagen, daß die Bohrkrone relativ zu dem (den) Hüllrohr(en) drehbar angeordnet wird.

Gemäß einer besonders bevorzugten Ausführungsform ist hiebei das erfindungsgemäße Verfahren derart weitergebildet, daß nach dem Entfernen des Bohrgestänges und dem zentralen Teil der Bohrkrone in das (die) Hüllrohr(e) ein Anker eingebracht wird und/oder eine Verfüllung mit einem erhärtenden Material vorgenommen wird.

Für ein einfaches Ausbringen des durch die Bohrkrone abgebauten Materials wird darüberhinaus bevorzugt vorgeschlagen, daß abgebautes Material über wenigstens eine im an die Bohrkrone anschließenden Bereich angeordnete Durchbrechung in das Innere des Hüllrohres (der Hüllrohre) eingebracht wird und im Freiraum zwischen dem (den) Hüllrohr(en) und dem Bohrgestänge aus dem Bohrloch ausgebracht wird. Dadurch, daß das abgebaute Material im Freiraum zwischen dem Hüllrohr bzw. den Hüllrohren und dem Bohrgestänge aus dem Bohrloch ausgebracht wird, läßt sich der erforderliche Bohrlochquerschnitt weiter herabsetzen, sodaß die Außenabmessungen des Bohrloches im wesentlichen auf den Außendurchmesser des äußeren Hüllrohres abgestimmt werden können und diesen in günstiger Weise lediglich geringfügig übersteigen.

Als weitere Lösung der eingangs dargelegten Aufgabe betrifft die Erfindung eine Einrichtung mit den Merkmalen des Anspruchs 4. Dadurch, daß die Bohrkrone in radialer Richtung geteilt ausgebildet ist, läßt sich bei Fertigstellung des Bohrloches einfach sicherstellen, daß beispielsweise der zentrale Hauptteil der Bohrkrone gemeinsam mit dem Bohrgestänge aus dem Bohrloch durch das Hüllrohr entfernt werden kann, während das wenigstens eine Hüllrohr unmittelbar bei Herstellung des Bohrloches durch eine in Längsrichtung des Bohrloches erfolgende Zugmitnahme in das Bohrloch eingebracht wird und nach Fertigstellung des Bohrloches im Inneren des Bohrloches verbleibt. Um auch bei einer drehenden Bewegung der Bohrkrone sicherzustellen, daß das bzw. die am Außenumfang der Bohrkrone gelagerte(n) Hüllrohr(e) lediglich in axialer Richtung des Bohrloches beaufschlagt wird, ist darüberhinaus bevorzugt vorgesehen, daß die Bohrkrone über das Kopplungselement drehbar mit dem (den) Hüllrohr(en) verbunden ist.

Für eine besonders einfache Kopplung zwischen der Bohrkrone und dem bei der Vortriebsbewegung von der Bohrkrone in axialer Richtung mitgenommenen Hüllrohr wird darüberhinaus bevorzugt vorgeschlagen, daß die Kopplungselemente von abgesetzten Umfangsbereichen der Bohrkrone und des Hüllrohres mit aufeinander abgestimmter, komplementärer Profilierung, gegebenenfalls unter Zwischenschaltung eines profilierten, ringförmigen Zwischengliedes, gebildet sind. Durch derartige abgesetzte Umfangsbereiche, welche beispielsweise nach Art von stufenartigen Erhebungen und komplementären Vertiefungen ausgebildet sein können, läßt sich auch bei vergleichsweise dünnen Wandstärken des Hüllrohres eine sichere Mitnahme des Hüllrohres bei der Vortriebsbewegung der Bohrkrone sicherstellen.

Alternativ ist für eine einfache Kopplung zwischen der Bohrkrone und dem bzw. den bei der Vortriebsbewegung von der Bohrkrone mitzunehmenden Hüllrohr(en) vorgeschlagen, daß die Kopplungselemente, von einer Vielzahl von Kugeln gebildet sind, welche in einen im wesentlichen halbkreisförmigen Querschnitt aufweisenden Ausnehmungen an der Bohrkrone und komplementären Ausnehmungen an einem an die Bohrkrone anschließenden Anschlußstück des Hüllrohres bzw. der Hüllrohre angeordnet sind, wie dies einer weiteren bevorzugten Ausführungsform der erfindungsgemäßen Einrichtung entspricht. Durch die Verwendung von Kugeln, welche in entsprechenden Ausnehmungen sowohl an der Bohrkrone als auch an dem Anschlußstück des Hüllrohres bzw. der Hüllrohre angeordnet sind, läßt sich nach Art des Kugellagers eine entsprechend einfache Verbindung und Kopplung zwischen der Bohrkrone und dem Hüllrohr bzw. den Hüllrohren ermöglichen, wodurch sich auch eine entsprechend leichte verdrehbarkeit des wenigstens einen Hüllrohres relativ zur Bohrkrone bei der drehenden und/oder drehschlagenden Bewegung der Bohrkrone bei der Herstellung des Bohrloches erzielen läßt. Gemäß einer besonders bevorzugten Ausführungsform ist in diesem Zusammenhang vorgesehen, daß das Anschlußstück des wenigstens einen Hüllrohres und/oder der Anschlußbereich der Bohrkrone aus Metall, aus Kunststoff oder aus einem beschichteten Werkstoff ausgebildet sind, wobei sich bei Verwendung von Kugeln, beispielsweise aus Metall oder Kunststoff, eine Abstimmung der einzelnen Materialien sowohl der Kopplungselemente als auch des die Ausnehmungen aufweisenden Anschlußstückes des (der) Hüllrohre(s) bzw. des Endstückes der Bohrkrone erzielen läßt. Naturgemäß kann für eine entsprechend einfache Bewegung der Rugeln in die Ausnehmungen zur Aufnahme der von den Kugeln gebildeten Kopplungselemente auch ein Schmiermittel, beispielsweise öl, eingebracht werden.

Um zu vermeiden, daß bei der Vortriebsbewegung auf die Bohrkrone wirksam werdende Kräfte in das gegebenenfalls einen sehr geringen Querschnitt bzw. geringe Wandstärke aufweisende Hüllrohr eingebracht werden und gegebenenfalls zu einer Deformierung desselben führen, wird darüberhinaus vorgeschlagen, daß die Kopplungselemente zwischen der Bohrkrone und dem (den) Hüllrohr(en) wenigstens zum Teil aus einem dämpfenden Material ausgebildet oder mit einem dämpfenden Material beschichtet sind, wie dies einer weiteren bevorzugten Ausführungsform der erfindungsgemäßen Einrichtung entspricht.

Für einen einfachen Abtransport des abgebauten Materials in dem Freiraum zwischen dem inneren Hüllrohr und dem Bohrgestänge, wodurch ein entsprechend geringer Bohrlochquerschnitt, welcher im wesentlichen auf die Außenabmessungen des äußeren Hüllrohres abgestimmt ist, sichergestellt werden kann, ist darüberhinaus bevorzugt vorgesehen, daß das (die) Hüllrohr(e) in seinem (ihrem) zur Bohrkrone gewandten Endbereich wenigstens eine Durchtrittsöffnung, insbesondere mehrere am Umfang des Hüllrohres gleichmäßig verteilte Bohrungen oder Durchtrittsschlitze, aufweist (aufweisen).

Wie oben bereits angedeutet, können Hüllrohre nicht nur zum nachträglichen Einbringen eines Ankers und somit allgemein zur Herstellung einer Verankerung von Gegenständen eingesetzt werden, sondern es kann beispielsweise auch vorgesehen sein, über das hergestellte Bohrloch und die in dieses eingebrachten Hüllrohre eine Entwässerung vorzunehmen. Zu diesem Zweck wird erfindungsgemäß bevorzugt vorgeschlagen, daß das (die) Hüllrohr(e) über seine gesamte Länge mit über den Umfang im wesentlichen gleichmäßig verteilten Perforierungen ausgebildet ist (sind).

Um nach Fertigstellung des Bohrloches ein einfaches Ausbringen des zentralen Teils der Bohrkrone sicherzustellen, wird darüberhinaus bevorzugt vorgeschlagen, daß die Bohrkrone wenigstens aus einem zentralen Innenteil und einem Außenteil besteht, die auf gemeinsamen Vortrieb, aber lösbar miteinander gekoppelt sind, wobei der zentrale Teil der Bohrkrone einen gegenüber dem Innendurchmesser des inneren Hüllrohres geringfügig kleineren Außendurchmesser aufweist. Für eine besonders einfache und zuverlässige Kopplung der einzelnen Elemente einer derartigen, mehrteiligen Bohrkrone wird darüberhinaus bevorzugt vorgeschlagen, daß zur Drehungsmitnahme der zentrale Innenteil der Bohrkrone einen von der Kreisform abweichenden Querschnitt aufweist und durch eine entsprechende Öffnung des Außenteils der Bohrkrone herausgeführt ist.

Wie bereits mehrfach erwähnt, ist aufgrund der Tatsache, daß das Hüllrohr unmittelbar durch die Bohrkrone durch eine Beaufschlagung in axialer Richtung bei der Vortriebs- bzw. Bohrbewegung eingebracht wird, nicht notwendig, einen gegenüber den Außenabmessungen des äußeren Hüll- bzw. Auskleidungsrohres stark vergrößerten Durchmesser des Bohrloches vorzusehen, wie dies gemäß dem Stand der Technik insbesondere bei nachträglichem Einbringen eines Hüllrohres erforderlich war. Es ist daher ausreichend, daß der Außendurchmesser des äußeren Hüllrohres im wesentlichen den Außenabmessungen der Bohrkrone in radialer Richtung entspricht.

Da die im Rahmen der Erfindung eingesetzten Hüllrohre im wesentlichen lediglich gegebenenfalls hereinbrechendem Material widerstehen müssen und keinerlei Kräfte, beispielsweise Schlagkräfte für das Drehschlagbohren, aufnehmen bzw. übertragen müssen, kann mit entsprechend dünnwandigen Hüllrohren das Auslangen gefunden werden. In diesem Zusammenhang wird erfindungsgemäß bevorzugt vorgeschlagen, daß das (die) Hüllrohr(e) eine Wandstärke von 1 bis 3 mm, insbesondere etwa 2 mm, aufweist (aufweisen), sodaß unmittelbar einsichtig ist, daß durch das Vorsehen der Hüllrohre die gesamte abzubauende bzw. zu bohrende Fläche nur geringfügig vergrößert werden muß und auch mit entsprechend geringem Materialeinsatz und somit Gewicht für das (die) Hüllrohr(e) das Auslangen gefunden werden kann.

Gemäß einer besonders bevorzugten Ausführungsform ist vorgesehen, daß das (die) Hüllrohr(e) aus Metall oder Kunststoff ausgebildet ist (sind), wodurch eine entsprechend einfache Anpassung an die Umgebungsbedingungen und insbesondere an das Boden- oder Gesteinsmaterial, in welchem ein Bohrloch ausgebildet werden soll, möglich ist. Während ein Hüllrohr aus Metall eine entsprechend hohe mechanische Festigkeit aufweist, kann jedoch bei einer derartigen Ausbildung nachteilig sein, daß bei losen oder lockeren Boden- oder Gesteinsschichten unter Umständen eine Beeinträchtigung des meist sehr dünnwandigen Hüllrohres im Sinne eines Knickens bzw. einer Querschnittsverengung des Hüllrohres erfolgt, wodurch ein nachträgliches Ausbringen der Bohrkrone unter Umständen erschwert oder vollkommen verhindert wird, sodaß das nachträglich vorgesehene Einbringen eines Ankers beispielsweise nicht mehr möglich wird. Insbesondere in derartigen Fällen eines losen Boden- oder Gesteinsmaterials erweist sich die Verwendung von Hüllrohren aus Kunststoff, welche eine gewisse Flexibilität aufweisen, als vorteilhaft, da selbst bei temporären Querschnittsveränderungen des (der) Hüllrohre(s) bei weiterem Vortrieb der Bohrkrone unter Mitnahme der Hüllrohre diese ihre ursprüngliche Querschnittsform wieder einnehmen und somit nach Fertigstellung des Bohrloches ein einwandfreies Ausbringen der Bohrkrone und gegebenenfalls ein nachfolgendes Einbringen eines Ankers ohne weiteres möglich wird. Insbesondere bei Verwendung von Hüllrohren aus Kunststoff ist hiebei der Einsatz von Kopplungselementen nach Art eines Kugellagers, wie dies oben ausgeführt wurde, besonders vorteilhaft, um eine möglichst ungestörte, freie Drehbarkeit zwischen der Bohrkrone und den Hüllrohren bei der drehenden oder drehschlägbohrenden Bewegung der Bohrkrone zu ermöglichen, da eine drehende Mitnahme des Hüllrohres durch die Bohrkrone bei Verwendung von Hüllrohren aus Kunststoff als nachteilig anzusehen ist.

Um insbesondere Boden- oder Gesteinsschichten, bei welchen Material leicht hereinbricht und somit die auf die Hüllrohre wirkenden Reibungskräfte besonders groß werden, diese Kräfte soweit wie möglich zu minimieren, ist erfindüngsgemäß vorgesehen, daß zwei Hüllrohre im wesentlichen konzentrisch zueinander angeordnet sind und über im Zwischenraum zwischen den Hüllrohren, vorzugsweise an einer der zueinander gewandten Mantelflächen der Hüllrohre, angeordnete Distanzelemente bzw. Anschlagelemente in Abstand voneinander gehalten sind. Dadurch, daß zwei Hüllrohre im wesentlichen konzentrisch zueinander angeordnet sind und in Abstand voneinander gehalten sind, kann einerseits auch bei überbelastung des äußeren Hüllrohres durch hereinbrechendes Material und somit eine Zerstörung oder Beschädigung desselben eine Beschädigung des Bohrgestänges mit Sicherheit vermieden werden, und andererseits ist es durch ein Mitführen von lediglich einem der zwei im wesentlichen konzentrisch zueinander angeordneten Hüllrohre mit der Bohrkrone möglich, eine Auskleidung der Bohrlöcher auszubilden, bei welchen der Außendurchmesser der Bohrlochauskleidung nicht über die gesamte Länge konstant ist. Durch derartige sich änderndernde Außenabmessungen der Bohrlochauskleidung wird insbesondere in Bereichen, welche einen geringeren Durchmesser der Bohrlochauskleidung aufweisen, die auf die Hüllrohre wirkende Reibungskraft minimiert.

Um eine derartige Teleskopierbarkeit bzw. ein gesondertes, getrenntes Mitziehen der beiden konzentrisch zueinander angeordneten Hüllrohre sicherzustellen, ist die Erfindung im wesentlichen dadurch gekennzeichnet, daß zumindest das außenliegende Hüllrohr mehrteilig ausgebildet ist und im Bereich wenigstens eines Anschlusses benachbarter Hüllrohrabschnitte über einen durch relative Verdrehung benachbarter Elemente entkoppelbaren Verschluß, insbesondere über einen Bajonettverschluß, mit dem Innenrohr lösbar gekoppelt sind. Durch die mehrteilige Ausbildung des außenliegenden Hüllrohres und eine entkoppelbare Verbindung benachbarter Hüllrohrabschnitte ist es möglich, nach Lösen des Verschlusses zweier benachbarter Hüllrohrabschnitte einen Hüllrohrabschnitt mitzuziehen, wobei der andere ortsfest verbleibt und somit eine Bohrlochauskleidung mit sich ändernden Durchmessern erzielt wird.

Um eine vollständige Auskleidung des Bohrloches sicherzustellen und um ein gezieltes Mitführen der entweder innenliegenden oder außenliegenden Hüllrohrabschnitte sicherzustellen, ist die erfindungsgemäße Einrichtung bevorzugt so ausgebildet, daß die konzentrisch zueinander angeordneten Hüllrohre jeweils in wenigstens einem Endbereich in den Ringraum zwischen die Hüllrohre gerichtete Anschlagelemente aufweisen und daß im Bereich eines Verbindungselementes, insbesondere eines Muffenelementes der Innenrohre, Führungsund Entkopplungselemente für aneinander anschließende, außenliegende Hüllrohrelemente angeordnet sind. Indem die konzentrisch zueinander angeordneten Hüllrohre in wenigstens einem Endbereich in den Ringraum zwischen die Hüllrohre gerichtete Anschlagelemente aufweisen, wird ein vollständiges Auseinanderziehen der innen- und außenliegenden Hüllrohre mit Sicherheit vermieden und weiters kann erfindungsgemäß durch das Vorsehen eines Führungs- und Entkopplungselemente aufweisenden Muffenelementes der Innenrohre eine gezielte Mitführung von bestimmten Innen- bzw. Außenrohrabschnitten sichergestellt werden.

um eine Entfernung des innenliegenden Bereiches der Bohrkrone durch den von den Hüllrohren gebildeten Ringraum sicherzustellen, ist bevorzugt vorgesehen, daß die konzentrisch zueinander angeordneten Hüllrohre am außenliegenden Bereich der Bohrkrone anschließbar sind. Insbesondere wird hiebei wenigstens das außenliegende Hüllrohr an der Bohrkrone festgelegt, sodaß ein sicheres Mitführen von wenigstens dem äußeren Hüllrohr im Bereich der Bohrkrone gewährleistet wird.

Die Erfindung wird nachfolgend anhand von in der beiliegenden Zeichnung schematisch dargestellten Ausführungsbeispielen näher erläutert. In dieser zeigen:
Fig. 1 eine Teilansicht teilweise im Schnitt einer ersten Ausführungsform einer erfindungsgemäßen Einrichtung zur Durchführung des erfindungsgemäßen Verfahrens;
Fig. 2 eine Ansicht in Richtung des Pfeiles II der Fig. 1 auf die Bohrkrone der erfindungsgemäßen Einrichtung;
Fig. 3 in gegenüber der Darstellung gemäß Fig. 1 vergrößertem Maßstab wiederum teilweise im Schnitt eine Seitenansicht über einen vergrößerten Längenabschnitt der erfindungsgemäßen Einrichtung gemäß Fig. 1 nach Entfernen des zentralen Teils der Bohrkrone und des Bohrgestänges;
Fig. 4 eine teilweise Schnittansicht eines mit der erfindungsgemäßen Einrichtung hergestellten Bohrloches mit gesetztem Anker;
Fig. 5 in einer zu Fig. 1 ähnlichen Darstellung eine abgewandelte Ausführungsform einer erfindungsgemäßen Einrichtung zur Durchführung des erfindungsgemäßen Verfahrens;
Fig. 6 eine Ansicht in Richtung des Pfeiles VI der Fig. 5 auf die Bohrkrone dieser zweiten Ausführungsform;
Fig. 7 in einer zu Fig. 1 wiederum ähnlichen Darstellung eine abgewandelte Ausführungsform einer erfindungsgemäßen Einrichtung zur Durchführung des erfindungsgemäßen Verfahrens; und
Fig. 8 eine schematische Darstellung des innen- und aussenliegenden Hüllrohres, wobei in Fig. 8a die in Richtung zur Bohrkrone gesehen ersten Hüllrohrabschnitte in zusammengeschobener Ansicht gezeigt sind, in Fig. 8b die ersten und zweiten innen- und außenllegenden Abschnitte der Hüllrohre von der Bohrkrone aus gesehen in zusammengeschobendem Zustand dargestellt sind, in Fig. 8c dieselben wie in Fig. 8b gezeigten Hüllrohrabschnitte in teilweise ausgezogenem Zustand dargestellt sind und in Fig. 8d die Hüllrohrabschnitte in vollständig ausgezogenem Zustand dargestellt sind.

In den Fig. 1 und 2 ist allgemein mit 1 eine Bohrkrone bezeichnet, welche aus einem zentralen Teil, der sogenannten Pilotbohrkrone 2 und einer diese Pilotbohrkrone 2 umgebenden Ringbohrkrone 3 besteht. An der vorderen Stirnfläche der Pilotbohrkrone 2 und der Ringbohrkrone 3 sind hiebei an sich bekannte, übliche Abbauwerkzeuge, wie beispielsweise im wesentlichen halbkugelförmige Hartmaterialeinsätze 4, zum Abbau des Materials vorgesehen.

An dem von den Abbauflächen der Bohrkrone 1 abgewandten Ende ist mit der Bohrkrone 1 ein eine relativ geringe Wandstärke von beispielsweise 2 mm aufweisendes Hüllrohr gekoppelt, wobei zur Kopplung ein profiliertes, ringförmiges Zwischenglied 6 Verwendung findet, welches mit stufen- bzw. nasenartigen Vorsprüngen 7 in entsprechende Ausnehmungen sowohl im Bereich der Ringbohrkrone 3 als auch des vordersten Abschnittes des äußeren Hüllrohres 5 eingreift. Ein mitgezogenes, inneres Hüllrohr 5' weist an seinem oberen Endbereich ein Anschlagelement 29 auf, welches dicht an dem äußeren Hüllrohr 5 anliegt. über die Kopplung 6 erfolgt eine Mitnahme des äußeren Hüllrohres 5 in der mit Pfeil 8 bezeichneten Bohr- bzw. Vortriebsrichtung durch eine axiale Zugbeaufschlagung, während die Bohrkrone 1 gegenüber den Hüllrohren 5 und 5' drehbar gelagert ist, sodaß diese drehende Bewegung beim Bohren der Bohrkrone 1 nicht behindert wird. Es ist somit ersichtlich, daß die Hüllrohre 5 und 5', welche entsprechend dünnwandig ausgebildet sein können, von der Bohrkrone 1 mitgenommen werden, wobei die Hüllrohre 5 und 5' das schematisch mit 9 angedeutete Bohrgestänge unter Ausbildung eines Freiraumes 10 umgeben.

weiters ist aus Fig. 1 ersichtlich, daß das Hüllrohr 5 und das Hüllrohr 5' in ihrem vordersten Abschnitt eine Mehrzahl von über dem Umfang verteilten, im eingeschobenen Zustand einander überdeckenden Durchtrittsöffnungen 11 aufweisen, durch welche abgebautes Material gemäß dem Pfeil 12 in den Freiraum zwischen dem Bohrgestänge 9 und die Rohre 5 und 5' eingebracht und in weiterer Folge nach außen gefördert werden kann. Dabei kann das Bohrgestänge 9 als Rohr ausgebildet oder mit einer sonstigen Leitung versehen sein, über die ein gasförmiges oder flüssiges Spülmittel zugeleitet und durch Öffnungen zwischen der Bohrkrone 1 und den Durchtrittsöffnungen 11 in den Freiraum 10 ausgepreßt werden kann.

Die Außenkontur des herzustellenden Bohrloches ist in Fig. 1 und 2 schematisch mit 13 angedeutet. Es ist unmittelbar einsichtig, daß bei Verwendung entsprechend dünnwandiger Hüllrohre 5 und 5', welche lediglich einer Zugbeaufschlagung in axialer Richtung des Bohrloches durch die Bohrkrone 1 während des Abbauvorganges ausgesetzt sind, insgesamt der Durchmesser des Bohrloches 13 entsprechend geringer bemessen werden kann. Nach Fertigstellung des Bohrloches 13 wird die Pilotbohrkrone 2, welche bevorzugt einen von der Kreisform abweichenden Querschnitt aufweist, von der Ringbohrkrone 3 entkoppelt und gemeinsam mit dem Bohrgestänge durch das Hüllrohr 5' abgezogen, sodaß der gesamte Innenraum, welcher von Hüllrohr 5' definiert wird, beispielsweise für ein Einbringen eines Ankers oder einer Verfüllmasse verbleibt.

Bei der Darstellung gemäß Fig. 3 ist ein größerer Längenabschnitt dargestellt, wobei ersichtlich ist, daß die Pilotbohrkrone bzw. der mittlere Teil 2 der Bohrkrone bereits gemeinsam mit dem Bohrgestänge entfernt wurde, sodaß im Bohrloch 13 nur mehr die Hüllrohre bzw. Auskleidungsrohre 5 und 5' sowie die Ringbohrkrone 3 verbleiben. Aus Fig. 3 ist weiters ersichtlich, daß neben der Kopplung 6 zwischen der Bohrkrone bzw. der verbliebenen Ringbohrkrone 3 und dem Hüllrohr 5 im vordersten Abschnitt über ein entsprechendes Kopplungselement 14 an die Bohrkrone gekoppelt ist. über die im vorderen Abschnitt vorgesehenen Durchbrechungen 11 kann hiebei beispielsweise eine Verfüllmasse in den vorderen Bereich des Bohrloches 13 für eine Verankerung auch in den Freiraum zwischen der Begrenzung des Bohrloches 13 und dem außenliegenden Hüllrohr 5 eingebracht werden. Weitere Längenabschnitte der außenliegenden Hüllrohre 5 weisen hiebei in ihren Endabschnitten Vorsprünge 31 und 32 auf, welche mit einer in einer Muffe 30, welche zwei Abschnitte von innenliegenden Hüllrohren 5' miteinander fest verbindet, gekoppelt sind.

In Fig. 4 ist eine Ausbildung dargestellt, bei welcher nach dem Entfernen des Bohrgestänges in die schematisch in vollständig ausgezogenem Zustand gezeigten Hüllrohre 5 bzw. 5' ein schematisch mit 15 angedeuteter Anker einbringbar bzw. insbesondere einschraubbar ist, wobei dieser Anker 15 zusätzlich in seinem freiliegenden Bereich über eine Verschraubung 16 am Erdreich abgestützt bzw. verspannt ist. Hiebei kann unmittelbar bei Einbringen des Ankers 15 zusätzlich noch eine entsprechende Verfüllmasse in die Hüllrohre 5 und 5' eingebracht worden sein, um eine Verankerung des vordersten Abschnittes mit der im Erdreich verbliebenen Ringbohrkrone 3 sicherzustellen.

In der Darstellung gemäß den Fig. 5 und 6 ist in einer zu den Fig. 1 und 2 ähnlichen Darstellung eine abgewandelte Ausführungsform gezeigt, wobei ein wiederum mit 5 bezeichnetes Hüllrohr unmittelbar an dem Außenumfang einer Ringbohrkrone 17 drehbar festgelegt ist und eine mit Schneiden 18 versehene Pilotbohrkrone mit 19 bezeichnet ist. Die Festlegung am Außenumfang der Ringbohrkrone 17 erfolgt bei dieser Ausführungsform über entsprechend abgesetzte bzw. abgestufte Teilbereiche sowohl an der Ringbohrkrone 17 als auch am zur Bohrkrone 1 gewandten Ende des Hüllrohres 5, wobei die entsprechenden Profilierungen mit 20 und 21 bezeichnet sind. Das innenliegende Hüllrohr sowie dessen Anschlagelement sind wiederum mit 5' bzw. 29 bezeichnet. Das mit der Bohrkrone 1 gekoppelte Bohrgestänge ist mit 22 bezeichnet. Auch bei dieser Ausführungsform wird nach Fertigstellung des Bohrloches der zentrale Teil bzw. die Pilotbohrkrone 19 der Bohrkrone 1 gemeinsam mit dem Bohrgestänge 22 durch das Innere des Hüllrohres 5 bzw. 5' herausgezogen, worauf in weiterer Folge wiederum beispielsweise ein Anker eingebracht werden kann und/oder zusätzlich eine Verfüllung mit einem erhärtenden Material, insbesondere Zementmilch, vorgenommen werden kann.

Anstelle des Einbringens eines Ankers in ein mit den Hüllrohren 5 und 5' ausgekleidetes Bohrloch 13 kann ein derartiges Bohrloch 13 auch beispielsweise zur Entwässerung bzw. Drainage dienen, wobei in diesem Fall verteilt über die Länge der Hüllrohre 5 und 5' und über den Umfang eine Mehrzahl von Perforierungen bzw. Durchbrechungen vorzusehen ist.

Bei der in Fig. 7 dargestellten Ausführungsform ist wiederum mit 1 eine gegebenenfalls mehrteilige Bohrkrone mit Hartmaterialeinsätzen 4 bezeichnet, wobei von der Bohrkrone 1 mitgenommene Hüllrohre mit 5 und 5' bezeichnet sind. Während bei der vorangehenden Ausführungsform die Hüllrohre 5, 5' beispielsweise aus einem metallischen Werkstoff ausgebildet sein können, sind bei der in Fig. 7 dargestellten Ausfühfungsform die Hüllrohre 5 und 5' ebenso wie das Anschlagelement 29 aus Kunststoff hergestellt.

Die Festlegung an der Bohrkrone 1 erfolgt über eine Vielzahl von Kopplungselementen in Form von Kugeln 23, welche in entsprechenden im Querschnitt halbkreisförmigen Ausnehmungen 24 an der Rückseite der Bohrkrone 1 und komplementären, halbkreisförmigen Ausnehmungen 25 eines Anschlußstückes 26 aufgenommen sind, wobei das Anschlußstück 26 unmittelbar mit dem Hüllrohr 5 aus Kunststoff verbunden ist. Die Kugeln 23, welche die Kopplungselemente zwischen der Bohrkrone 1 und dem Hüllrohr 5 bilden, stellen somit eine Kopplung nach Art eines Kugellagers dar, wodurch eine entsprechend einfache Verdrehung zwischen dem Hüllrohr 5 und der Bohrkrone 1 bei der drehenden oder drehschlagenden Bewegung erzielbar ist. Da ein Hüllrohr 5 aus Kunststoff eine entsprechend hohe Flexibilität aufweisen kann, sind im unmittelbar an die Bohrkrone 1 anschließenden Bereich das Hüllrohr 5 umgreifend zusätzlich an der Innenseite ein Abstützrohr 27 sowie an der Außenseite ein Abstützrohr 28 vorgesehen, zwischen welchen unmittelbar an das Anschlußstück 26 anschließend das Hüllrohr 5 aus Kunststoff entsprechend befestigt bzw. eingeklemmt ist, wobei diese zusätzlichen Abstützungen 27 und 28 beispielsweise aus Metall gebildet sein können.

Für eine Abstimmung der Materialeigenschaften der Kugeln 23, welche aus Metall oder Kunststoff gebildet sein können, auf die Lagerflächen bzw. Lagerelemente im Bereich der Ausnehmungen 24 und 25 können das Anschlußstück 26 sowie der Fortsatz der Bohrkrone 1 ebenfalls aus Metall oder Kunststoff ausgebildet sein bzw. mit einsprechenden Beschichtungen versehen sein.

In Fig. 8 sind schematisch die innen- und außenliegenden Hüllrohre 5' bzw. 5 dargestellt, wie sie bei dem Vortrieb der Bohrkrone in das Gesteins- bzw. Erdmaterial gegeneinander verschoben bzw. aneinander gleitend gezogen werden können. Fig. 8a zeigt hiebei die in Richtung zur Bohrkrone 1 gesehen ersten Hüllrohrabschnitte 5 bzw. 5' in der zusammengeschobenen Position, d.h. in der Position zu Beginn des Bohrens. Der außenliegende Hüllrohrabschnitt 5 weist hiebei schematisch an seinem vorderen Ende ein Zwischenglied 6 auf, welches zur Festlegung des äußeren Hüllrohrabschnittes 5 an der in Fig. 8 nicht dargestellten Bohrkrone 1 gedacht ist, wobei in Fig. 8 die Vortriebsrichtung Bohrkrone 1 durch die Pfeile 33 angedeutet ist. An seinem von der Bohrkrone abgewandten Ende weist das äußere Hüllrohr 5 einen Vorsprung 34 auf, welcher gleitend an dem inneren Hüllrohr 5' gelagert ist. In analoger ist an dem zur Bohrkrone 1 gewandten Ende des inneren Hüllrohres 5' ein Vorsprung 29 vorgesehen, welcher mit dem Vorsprung 34 des äußeren Hüllrohres 5 in ausgezogenem Zustand wechselwirken kann.

In Fig. 8b sind die ersten beiden Hüllrohrabschnitte des sowohl äußeren als auch inneren Hüllrohres 5 bzw. 5' schematisch angedeutet, wobei wiederum der in Richtung zur Bohrkrone 1 gesehene, erste Hüllrohrabschnitt 5 an seinem von der Bohrkrone 1 abgewandten Ende einen Vorsprung 34 aufweist, welcher im ausgezogenen Zustand mit dem Vorsprung 29 des inneren Hüllrohres 5' wechselwirkt. Die zwei dargestellten äußeren Hüllrohre 5 sind hiebei miteinander direkt nicht verbunden, sondern lediglich über eine Muffe 30, welche die zwei innenliegenden Hüllrohre 5' fest miteinander verbindet, verbunden. Für diese Verbindung sind an den beiden äußeren Hüllrohrabschnitten 5 an den zueinander gerichteten Endbereichen der Vorsprünge 31, 32 vorgesehen, welche in entsprechende Ausnehmungen des Muffenelementes 30 eingreifen können. In zusammengeschobenem Zustand sind somit sowohl die äußeren Hüllrohrabschnitte 5 als auch die inneren Hüllrohrabschnitte 5' mittels der Muffe 30 fest miteinander verbunden.

Um nun bei einem weiteren Vortrieb in das Gesteins- oder Erdmaterial auch die Länge des inneren Hüllrohrabschnittes als Auskleidung für das Bohrloch zur Verfügung zu haben, wird, wie dies in Fig. 8c dargestellt ist, durch eine Drehbewegung des aus Richtung der Bohrkrone 1 gesehen zweiten Hüllrohrabschnittes 5 in bezug auf die Muffe 30 des inneren Hüllrohres 5' der Vorsprung 31 außer Eingriff mit der entsprechenden Ausnehmung der Muffe 30 gebracht, worauf durch einen weiteren Vortrieb der Bohrkrone 1 in Richtung des Pfeiles 31 das äußere Hüllrohr 5 an dem inneren Hüllrohr 5' gleitend geführt ist, bis die an den Hüllrohren 5 bzw. 5' vorgesehenen Anschläge 29 bzw. 34 aneinander anliegen.

Damit auch die Länge des ersten Hüllrohrabschnittes 5', aus Richtung der Bohrkrone 1 gesehen, für eine Auskleidung eines Bohrloches herangezogen werden kann, wird in weiterer Folge durch ein Festhalten des äußeren Hüllrohres 5 an dem von der Bohrkrone 1 abgewandten Ende ein Gegenzug gegen die Vortriebsbewegung bewirkt, wodurch der Vorsprung 32 des ersten äußeren Hüllrohrabschnittes 5 aus der entsprechenden Ausnehmung der Muffe 30 des inneren Hüllrohres 5' gerissen wird und der in Richtung zur Bohrkrone 1 gesehene Hüllrohrabschnitt 5 des äußeren Hüllrohres gleitend an dem ersten Hüllrohrabschnitt 5' in Richtung zur Vortriebsbewegung mitgezogen wird.

In dem vollständig ausgezogenen Zustand, wie er in Fig. 8d dargestellt ist, ist somit die Auskleidung des Bohrloches profiliert ausgebildet, wodurch insbesondere die auf die Hüllrohre wirkenden Reibungskräfte deutlich verringert werden können.

## Patentansprüche

1. Verfahren zum Bohren, insbesondere Schlag- oder Drehschlagbohren, und Auskleiden von und/oder Setzen von Ankern in Löchern in Boden- oder Gesteinsmaterial, wobei bei dem Verfahren durch eine an einem Bohrgestänge (9) gelagerte Bohrkrone (1, 2, 3, 17, 19) durch eine schlagende und/oder drehende Bewegung ein Bohrloch (13) gebildet wird und durch ein Hüllrohr (5) eine Auskleidung gebildet wird, wobei nach Abschluß des Bohrvorganges die Bohrkrone wenigstens teilweise gemeinsam mit dem Bohrgestänge (9) aus dem Hüllrohr (5) entfernt wird, **dadurch gekennzeichnet, daß** mit der Vortriebsbewegung beim Bohren wenigstens ein mit einer in radialer Richtung geteilt ausgebildeten Bohrkrone (1, 2, 3, 17, 19) am von der Abbaufläche abgewandten Ende gekoppeltes, dünnwandiges Hüllrohr lediglich durch Zugbeaufschlagung durch die Bohrkrone (1, 2, 3, 17, 19) in axialer Richtung in das Bohrloch (13) eingebracht wird und daß nach dem Entfernen des Bohrgestänges und der Bohrkrone in das (die) Hüllrohr(e) (5) ein Anker (15) eingebracht wird und/oder eine Verfüllung mit einem erhärtenden Material vorgenommen wird.

2. Verfahren nach Anspruch 1, **dadurch gekennzeichnet, daß** die Bohrkrone (1, 2, 3, 17, 19) relativ zu dem (den) Hüllrohr(en) (5) drehbar angeordnet wird.

3. Verfahren nach Anspruch 1 oder 2, **dadurch gekennzeichnet, daß** abgebautes Material über wenigstens eine im an die Bohrkrone (1, 2, 3, 17, 19) anschließenden Bereich angeordnete Durchbrechung (11) in das Innere des Hüllrohres (5) (der Hüllrohre) eingebracht wird und im Freiraum zwischen dem (den) Hüllrohr(en) (5) und dem Bohrgestänge (9) aus dem Bohrloch (13) ausgebracht wird.

4. Einrichtung zum Bohren, insbesondere Schlag- oder Drehschlagbohren, und Auskleiden von und/oder Setzen von Ankern in Löchern (13) in Boden- oder Gesteinsmaterial, wobei die Einrichtung eine an einem Bohrgestänge (9) gelagerte Bohrkrone (1, 2, 3, 17, 19) umfasst, die durch eine schlagende und/oder drehende Bewegung ein Bohrloch (13) ausbildet, **dadurch gekennzeichnet, daß** die Bohrkrone (1, 2, 3, 17, 19) in radialer Richtung geteilt ausgebildet ist und daß am Außenumfang der Bohrkrone (1) am von der Abbaufläche abgewandten Ende über wenigstens ein Kopplungselement (6, 20, 21, 23) der Einrichtung wenigstens ein das Bohrgestänge (9, 22) umgebendes, dünnwandiges Hüllrohr (5) der Einrichtung lediglich auf Zugmitnahme in Längsrichtung des Bohrloches (13) formschlüssig mit der Bohrkrone (1) verbunden ist.

5. Einrichtung nach Anspruch 4, **dadurch gekennzeichnet, daß** die Bohrkrone (1, 13, 17) über das Kopplungselement (6, 20, 21, 23) drehbar mit dem (den) Hüllrohr(en) (5) verbunden ist.

6. Einrichtung nach Anspruch 4 oder 5, **dadurch gekennzeichnet, daß** die Kopplungselemente (6, 20, 21) von abgesetzten Umfangsbereichen der Bohrkrone (2, 17) und des Hüllrohres (5) mit aufeinander abgestimmter, komplementärer Profilierung, gegebenenfalls unter Zwischenschaltung eines profilierten, ringförmigen Zwischengliedes (6), gebildet sind.

7. Einrichtung nach Anspruch 4 oder 5, **dadurch gekennzeichnet, daß** die Kopplungselemente von einer Vielzahl von Kugeln (23) gebildet sind, welche in einen im wesentlichen halbkreisförmigen Querschnitt aufweisenden Ausnehmungen (24) an der Bohrkrone (1) und komplementären Ausnehmungen (25) an einem an die Bohrkrone (1) anschließenden Anschlußstück (26) des Hüllrohres (5) angeordnet sind.

8. Einrichtung nach Anspruch 7, **dadurch gekennzeichnet, daß** das Anschlußstück (26) des wenigstens einen Hüllrohres (5) und/oder der Anschlußbereich der Bohrkrone (1) aus Metall, aus Kunststoff oder aus einem beschichteten Werkstoff ausgebildet sind.

9. Einrichtung nach einem der Ansprüche 4 bis 8, **dadurch gekennzeichnet, daß** die Kopplungselemente (6, 20, 21, 23) zwischen der Bohrkrone (2, 17) und dem (den) Hüllrohr(en) (5) wenigstens zum Teil aus einem dämpfenden Material ausgebildet oder mit einem dämpfenden Material beschichtet sind.

10. Einrichtung nach einem der Ansprüche 4 bis 9, **dadurch gekennzeichnet, daß** das (die) Hüllrohr(e) (5) in seinem (ihrem) zur Bohrkrone (1) gewandten Endbereich wenigstens eine Durchtrittsöffnung (11), insbesondere mehrere am Umfang des Hüllrohres (5) gleichmäßig verteilte Bohrungen oder Durchtrittsschlitze, aufweist (aufweisen).

11. Einrichtung nach einem der Ansprüche 4 bis 10, **dadurch gekennzeichnet, daß** das (die) Hüllrohr(e) (5) über seine (ihre) gesamte Länge mit über den Umfang im wesentlichen gleichmäßig verteilten Perforierungen ausgebildet ist (sind).

12. Einrichtung nach einem der Ansprüche 4 bis 11, **dadurch gekennzeichnet, daß** die Bohrkrone (1) wenigstens aus einem zentralen Innenteil (2, 19) und einem Außenteil (3) besteht, die auf gemeinsamen Vortrieb, aber lösbar miteinander gekoppelt sind, wobei der zentrale Teil (2, 19) der Bohrkrone (1) einen gegenüber dem Innendurchmesser des inneren Hüllrohres (5) geringfügig kleineren Außendurchmesser aufweist.

13. Einrichtung nach Anspruch 12, **dadurch gekennzeichnet, daß** zur Drehungsmitnahme der zentrale Innenteil (12) der Bohrkrone (1) einen von der Kreisform abweichenden Querschnitt aufweist und durch eine entsprechende Öffnung des Außenteils (3) der Bohrkrone (1) herausgeführt ist.

14. Einrichtung nach einem der Ansprüche 4 bis 13, **dadurch gekennzeichnet, daß** der Außendurchmesser des äußeren Hüllrohres (5) im wesentlichen den Außenabmessungen der Bohrkrone (1, 2, 3, 17, 19) in radialer Richtung entspricht.

15. Einrichtung nach einem der Ansprüche 4 bis 14, **dadurch gekennzeichnet, daß** das (die) Hüllrohr(e) (5) eine Wandstärke von 1 - 3 mm, insbesondere etwa 2 mm, aufweist (aufweisen).

16. Einrichtung nach einem der Ansprüche 4 bis 15, **dadurch gekennzeichnet, daß** das (die) Hüllrohr(e) (5) aus Metall oder Kunststoff ausgebildet ist (sind).

17. Einrichtung nach einem der Ansprüche 4 bis 16, **dadurch gekennzeichnet, daß** in das Hüllrohr (5) nach dem Entfernen der Bohrkrone (3, 19) und des Bohrgestänges (9, 22) ein beispielsweise in seinem aus dem Erdreich (16) ragenden Abschnitt verspannbarer Anker (15) einbringbar, insbesondere einschraubbar, ist.

18. Einrichtung nach einem der Ansprüche 4 bis 17, **dadurch gekennzeichnet, daß** zwei Hüllrohre (5, 5') im wesentlichen konzentrisch zueinander angeordnet sind und über im Zwischenraum zwischen den Hüllrohren (5, 5'), vorzugsweise an einer der zueinander gewandten Mantelflächen der Hüllrohre (5, 5'), angeordnete Distanzelemente bzw. Anschlagelemente (29) in Abstand voneinander gehalten sind.

19. Einrichtung nach Anspruch 18, **dadurch gekennzeichnet, daß** zumindest das außenliegende Hüllrohr (5) mehrteilig ausgebildet ist und im Bereich wenigstens eines Anschlusses benachbarter Hüllrohrabschnitte über einen durch relative Verdrehung benachbarter Elemente entkoppelbaren Verschluß (31, 32), insbesondere über einen Bajonettverschluß, mit dem Innenrohr (5') lösbar gekoppelt sind.

20. Einrichtung nach Anspruch 18 oder 19, **dadurch gekennzeichnet, daß** die konzentrisch zueinander angeordneten Hüllrohre (5, 5') jeweils in wenigstens einem Endbereich in den Ringraum zwischen die Hüllrohre (5, 5') gerichtete Anschlagelemente (29, 34) aufweisen und daß im Bereich eines Verbindungselementes, insbesondere eines Muffenelementes (30) der Innenrohre, Führungs- und Entkopplungselemente für aneinander anschließende, außenliegende Hüllrohrelemente angeordnet sind.

21. Einrichtung nach Anspruch 18, 19 oder 20, **dadurch gekennzeichnet, daß** die konzentrisch zueinander angeordneten Hüllrohre (5, 5') am außenliegenden Bereich der Bohrkrone (1) anschließbar sind.

22. Einrichtung nach einem der Ansprüche 18 bis 21, **dadurch gekennzeichnet, daß** wenigstens das außenliegende Hüllrohr (5) lösbar an der Bohrkrone (1) festgelegt ist.

## Claims

1. A method for drilling, in particular impact drilling or rotary percussion drilling, and lining of and/or inserting of roof bolts into holes in soil or rock material, wherein during the process a drill hole (13) is formed by means of a drill bit (1, 2, 3, 17, 19) mounted on a drill rod assembly (9) by a percussive and/or rotary movement and a lining is formed by means of a jacket tube (5), wherein after completion of the drilling procedure the drill bit is removed from the jacket tube (5) at least partially together with the drill rod assembly (9), **characterized in that** with the advance movement during drilling at least one thin-walled jacket tube coupled at the end facing away from the work face with the drill bit (1, 2, 3, 17, 19) being divided in radial direction is introduced into the drill hole (13) in the axial direction by means of the drill bit (1, 2, 3, 17, 19) only by tensile action and that after the removal of the drill rod assembly and of the drill bit a roof bolt or anchor (15) is introduced into the jacket tube(s) (5) and/or a filling is realized with a solidifying material.

2. A method according to claim 1, **characterized in that** the drill bit (1, 2, 3, 17, 19) is arranged so as to be rotatable relative to the jacket tube(s) (5).

3. A method according to claim 1 or 2, **characterized in that** worked material is introduced into the interior of the jacket tube(s) (5) via at least one aperture (11) provided in the region following upon the drill bit (1, 2, 3, 17, 19) and is extracted from the drill hole (13) in the free space provided between the jacket tube(s) (5) and the drill rod assembly (9).

4. A device for drilling, in particular impact drilling or rotary percussion drilling, and lining of and/or inserting of roof bolts into holes (13) in soil or rock material, wherein the device comprises a drill bit (1, 2, 3, 17, 19) mounted on a drill rod assembly (9), which makes a drill hole (13) by a percussive and/or rotary movement, **characterized in that** the drill bit (1, 2, 3, 17, 19) is designed to be divided in its radial direction and that, on the external periphery of the drill bit (1) on the end facing away from the work face, at least one thin-walled jacket tube (5) of the device surrounding the drill rod assembly (9, 22) is positively connected with the drill bit (1) via at least one coupling element (6, 20, 21, 23) of the device only for tensile entrainment in the longitudinal direction of the drill hole (13).

5. A device according to claim 4, **characterized in that** the drill bit (1, 13, 17) is rotatably connected with the jacket tube(s) (5) via the coupling element (6, 20, 21, 23).

6. A device according to claim 4 or 5, **characterized in that** the coupling elements (6, 20, 21) are formed by offset peripheral regions of the drill bit (2, 17) and of the jacket tube (5) with matching complementary profiles, optionally by interposing a profiled annular intermediate member (6).

7. A device according to claim 4 or 5, **characterized in that** the coupling elements are formed by a plurality of balls (23) arranged in recesses (24) provided on the drill bit (1) and having substantially semi-circular cross sections and complementary recesses (25) provided on a connection piece (26) of the jacket tube(s) (5) following upon the drill bit (1).

8. A device according to claim 7, **characterized in that** the connection piece (26) of the at least one jacket tube (5) and/or the connection zone of the drill bit (1) are made of metal, synthetic material or a coated material.

9. A device according to any one of claims 4 to 8, **characterized in that** the coupling elements (6, 20, 21, 23) between the drill bit (2, 17) and the jacket tube(s) (5) at least partially are made of a damping material or are coated with a damping material.

10. A device according to any one of claims 4 to 9, **characterized in that** the jacket tube(s) (5) in its (their) end region(s) facing the drill bit (1) comprise(s) at least one passage opening (11), in particular, several bores or passage slits uniformly distributed over the circumference of the jacket tube (5).

11. A device according to any one of claims 4 to 10, **characterized in that** the jacket tube(s) (5), over its (their) total length(s), is (are) designed to have perforations substantially uniformly distributed over the periphery.

12. A device according to any one of claims 4 to 11, **characterized in that** the drill bit (1) at least is comprised of a central inner part (2, 19) and an outer part (3) which are detachably coupled to each other for common advance movement, the central part (2, 19) of the drill bit (1) having a slightly smaller external diameter relative to the internal diameter of the inner jacket tube (5).

13. A device according to claim 12, **characterized in that**, with a view to rotational entrainment, the central inner part (12) of the drill bit (1) has a cross section deviating from the circular form and is led out of the drill bit (1) through an appropriate opening of the outer part (3) of the drill bit (1).

14. A device according to any one of claims 4 to 13, **characterized in that** the external diameter of the outer jacket tube (5) substantially corresponds to the external dimensions of the drill bit (1, 2, 3, 17, 19) in the radial direction.

15. A device according to any one of claims 4 to 14, **characterized in that** the jacket tube(s) (5) has (have) a wall thickness of from 1 to 3 mm and, in particular, about 2 mm.

16. A device according to any one of claims 4 to 15, **characterized in that** the jacket tube(s) (5) is (are) made of metal or synthetic material.

17. A device according to any one of claims 4 to 16, **characterized in that**, after the removal of the drill bit (3, 19) and of the drill rod assembly (9, 22), a roof bolt (15) capable of being braced, for instance, in its portion projecting out of the soil (16) is insertable and, in particular, screwable into the jacket tube (5).

18. A device according to any one of claims 4 to 17, **characterized in that** two jacket tubes (5, 5') are arranged substantially concentric with each other and held at a distance from each other by means of spacer elements or stop elements (29) provided in the interspace between the jacket tubes (5, 5'), preferably on one of the jacket tube (5, 5') surfaces facing each other.

19. A device according to claim 18, **characterized in that** at least the externally arranged jacket tube (5) is comprised of several parts and, in the region of at least one junction of neighbouring jacket tube portions, are detachably coupled with the inner tube (5') via a fixation (31, 32) capable of being decoupled by the relative rotation of neighbouring elements, in particular a bayonet catch.

20. A device according to claim 18 or 19, **characterized in that** the concentrically arranged jacket tubes (5, 5') in at least one end region each comprise stop elements (29, 34) extending into the annular space provided between the jacket tubes (5, 5') and that guiding and decoupling means for adjoining externally located jacket tube portions are arranged in the region of a connection element, in particular an inner tube sleeve element (30).

21. A device according to claim 18, 19 or 20, **characterized in that** the concentrically arranged jacket tubes (5, 5') are connectable to the external region of the drill bit (1).

22. A device according to any one of claims 18 to 21, **characterized in that** at least the externally located jacket tube (5) is detachably fixed to the drill bit (1).

## Revendications

1. Procédé de forage, en particulier de forage à percussion ou de forage par rotary-percussion, et de garnissage et/ou de pose de packers d'ancrage dans des trous forés dans du terrain ou des roches, un trou de sonde (13) étant créé dans le procédé par un trépan (1, 2, 3, 17) monté sur une tige de forage (9), par un mouvement de percussion et/ou de rotation, et un garnissage étant formé par un fourreau (5), le trépan, à la fin de l'opération de forage, étant retiré du fourreau (5) au moins en partie avec la tige de forage (9), **caractérisé en ce que**, avec le mouvement d'avance lors du forage, un fourreau à paroi mince couplé à un trépan (1, 2, 3, 17, 19), partagé dans le sens radial, sur l'extrémité opposée à la surface d'attaque, est introduit dans le sens axial dans le trou de sonde (13) uniquement par contrainte de traction par le trépan (1, 2, 3, 17, 19), et **en ce que**, après le retrait de la tige de forage et du trépan, un packer d'ancrage (15) est introduit dans le (les) fourreau(x) (5) et/ou un remblayage est assuré avec un matériau durcissant.

2. Procédé suivant la revendication 1, **caractérisé en ce que** le trépan (1, 2, 3, 17, 19) est monté en rotation par rapport au (aux) fourreau(x) (5).

3. Procédé suivant l'une des revendications 1 et 2, **caractérisé en ce que** les débris de forage sont introduits à l'intérieur du fourreau (5) (des fourreaux) par l'intermédiaire d'au moins une percée (11) disposée dans la zone consécutive au trépan (1, 2, 3, 17, 19), et sont évacués du trou de sonde (13) dans le dégagement entre le (les) fourreau(x) (5) et la tige de forage (9).

4. Equipement pour le forage, en particulier le forage à percussion ou le forage par rotary-percussion, et pour le garnissage et/ou la pose de packers d'ancrage dans des trous (13) forés dans du terrain ou des roches, l'équipement comprenant un trépan (1, 2, 3, 17, 19), monté sur une tige de forage (9), qui crée un trou de sonde (13) par un mouvement de percussion et/ou de rotation, **caractérisé en ce que** le trépan (1, 2, 3, 17, 19) a une réalisation partagée dans le sens radial, et **en ce que**, sur le pourtour externe du trépan (1), sur l'extrémité opposée à la surface d'attaque, au moins un fourreau (5) à paroi mince, entourant la tige de forage (9, 22), est assemblé par force mécanique avec le trépan (1) par l'intermédiaire d'au moins un élément d'accouplement (6, 20, 21, 23) de l'équipement, uniquement en entraînement de traction dans le sens longitudinal du trou de sonde (13).

5. Equipement suivant la revendication 4, **caractérisé en ce que** le trépan (1, 13, 17) est assemblé en rotation avec le (les) fourreau(x) par l'intermédiaire de l'élément d'accouplement (6, 20, 21, 23).

6. Equipement suivant l'une des revendications 4 et 5, **caractérisé en ce que** les éléments d'accouplement (6, 20, 21) sont formés par des zones périphériques étagées du trépan (2, 17) et du fourreau (5), avec un profilage complémentaire mutuellement adapté, éventuellement en intercalant un organe intermédiaire (6) annulaire profilé.

7. Equipement suivant l'une des revendications 4 et 5, **caractérisé en ce que** les éléments d'accouplement sont formés par une multiplicité de billes (23), disposées dans des creux (24) du trépan (1) dotés d'une section transversale essentiellement semi-circulaire, et dans des creux complémentaires (25) d'un raccord (26), se raccordant au trépan (1), du fourreau (5).

8. Equipement suivant la revendication 7, **caractérisé en ce que** le raccord (26) du fourreau (5), au moins, et/ou la zone de raccordement du trépan (1) sont réalisés en métal, en matière plastique ou en un matériau revêtu.

9. Equipement suivant l'une des revendications 4 à 8, **caractérisé en ce que** les éléments d'accouplement (6 , 20, 21, 23) entre le trépan (2, 17) et le (les) fourreau(x) (5) sont formés en partie d'un matériau amortisseur ou sont revêtus d'un matériau amortisseur.

10. Equipement suivant l'une des revendications 4 à 9, **caractérisé en ce que** le (les) fourreau(x) (5) présente (présentent) dans leur zone extrême tournée vers le trépan (1) au moins une ouverture de passage (11), en particulier plusieurs trous ou fentes de passage régulièrement répartis sur le pourtour du fourreau (5).

11. Equipement suivant l'une des revendications 4 à 10, **caractérisé en ce que** le (les) fourreau(x) est (sont) réalisé(s) sur toute sa (leur) longueur avec des perforations réparties de façon essentiellement régulière sur le pourtour.

12. Equipement suivant l'une des revendications 4 à 11, **caractérisé en ce que** le trépan (1) se compose d'au moins une partie intérieure centrale (2, 19) et d'une partie extérieure (3), qui sont couplées en avancement commun, mais mutuellement amovibles, la partie centrale (2, 19) du trépan (1) présentant un diamètre extérieur légèrement inférieur par rapport au diamètre intérieur du fourreau intérieur (5).

13. Equipement suivant la revendication 12, **caractérisé en ce que** la partie intérieure centrale (12) du trépan (1) pour l'entraînement de rotation présente une section transversale différente de la forme circulaire et est guidée vers l'extérieur au travers d'une ouverture correspondante de la partie extérieure (3) du trépan (1).

14. Equipement suivant l'une des revendications 4 à 13, **caractérisé en ce que** le diamètre extérieur du fourreau extérieur (5) correspond essentiellement aux dimensions extérieures du trépan (1, 2, 3, 17, 19) dans le sens radial.

15. Equipement suivant l'une des revendications 4 à 14, **caractérisé en ce que** le (les) fourreau(x) présente (présentent) une épaisseur de paroi de 1 - 3 mm, en particulier d'environ 2 mm.

16. Equipement suivant l'une des revendications 4 à 15, **caractérisé en ce que** le (les) fourreau(x) est réalisé(sont réalisés) en métal ou en matière plastique.

17. Equipement suivant l'une des revendications 4 à 16, **caractérisé en ce que**, après le retrait du trépan (3, 19) et de la tige de forage (9, 22), un packer d'ancrage (15) pouvant être par exemple fixé dans sa section dépassant du sol (16), peut être introduit, en particulier vissé, dans le fourreau (5).

18. Equipement suivant l'une des revendications 4 à 17, **caractérisé en ce que** deux fourreaux (5, 5') sont mutuellement disposés de façon essentiellement concentrique, et sont maintenus à distance mutuelle par l'intermédiaire d'éléments d'écartement et/ou d'éléments de butée (29), disposés dans l'espace intermédiaire entre les fourreaux (5, 5'), de préférence sur l'une des surfaces d'enveloppe tournées l'une vers l'autre des fourreaux (5, 5').

19. Equipement suivant la revendication 18, **caractérisé en ce qu'**au moins le fourreau extérieur (5) est réalisé en plusieurs parties, et **en ce qu'**il est couplé de façon amovible avec le fourreau intérieur (5'), dans la zone d'au moins une jonction de sections de fourreau adjacentes, par l'intermédiaire d'un verrouillage (31, 32) pouvant être désaccouplé par une rotation relative d'éléments adjacents, en particulier par l'intermédiaire d'un joint à baïonnette.

20. Equipement suivant l'une des revendications 18 et 19, **caractérisé en ce que** les fourreaux (5, 5'), disposés concentriquement entre eux, présentent respectivement, au moins dans une zone extrême, des éléments de butée (29 , 34) dirigés dans l'espace annulaire entre les fourreaux (5, 5'), et **en ce que** des éléments de guidage et de désaccouplement pour des éléments de fourreau externes, consécutifs, sont disposés dans la zone d'un élément de jonction, en particulier d'un élément de manchon (30) des fourreaux intérieurs.

21. Equipement suivant la revendication 18, 19, ou 20, **caractérisé en ce que** les fourreaux (5, 5'), concentriques entre eux, peuvent être raccordés sur la zone extérieure du trépan (1).

22. Equipement suivant l'une des revendications 18 à 21, **caractérisé en ce qu'**au moins le fourreau extérieur (5) est fixé de façon amovible sur le trépan (1).
